# FASCICULE DE BREVET EUROPEEN

(11) **EP 0 153 235 B1**
(45) Date de publication et mention de la délivrance du brevet: **18.01.1989**
(21) Numéro de dépôt: 85400229.2
(22) Date de dépôt: 12.02.1985
(51) Int. Cl.: C10J 3/54, C10J 3/56, C10J 3/46

(54) **Procédé de production de gaz de synthèse**
Verfahren zur Produktion von Synthesegas
Process for the production of synthesis gas

(30) Priorité: 16.02.1984 FR 8402331
(43) Date de publication de la demande: 28.08.1985
(73) Titulaire: FRAMATOME, 92400 Courbevoie (FR)
(72) Inventeur: Chrysostome, Gérard, F-71200 Le Creusot (FR); Lemasle, Jean-Michel, F-71200 Le Creusot (FR)
(74) Mandataire: Moncheny, Michel

(56) Documents cités:
- EP-A- 0 057 029
- CH-A- 162 458
- DD-A- 114 395
- DE-A- 3 130 031
- GB-A- 189 789

## Description

L'invention a pour objet un procédé de production, à partir d'une matière hydrocarbonée, d'un gaz de synthèse à base de CO et H₂ utilisable pour la synthèse d'une substance chimique comme par exemple le méthanol, ou bien comme combustible.

Par gazéification d'une substance carbonée, par exemple un produit de biomasse ou du charbon, on peut obtenir un gaz dit "de synthèse" constitué essentiellement de monoxyde de carbone et d'hydrogène et qui peut servir de matière première pour la synthèse de corps chimiques tels que le méthanol ou l'ammoniac, ou bien de combustible industriel, ou bien encore permettre de réaliser des réactions de réduction et d'hydrogénation.

Normalement la production du gaz de synthèse se fait en deux étapes successives. Dans un premier réacteur, on réalise tout d'abord la gazéification proprement dite de la substance hydrocarbonée, avec production d'un mélange gazeux à base de CO et H₂ contenant également des proportions notables d'autre espèces dites "fatales" comme du dioxyde de carbone, de la vapeur d'eau, du méthane, du carbone imbrûlé et, notamment dans le cas de gazéification d'un produit de biomasse, des hydrocarbures CnHm et des grou- drons.

Dans de nombreux procédés, on a jugé avantageux de réaliser la gazéification de la substance hydrocarbonée en lit fluidisé en présence d'oxygène. Dans le cas par exemple d'un produit de biomasse, l'utilisation du lit fluidisé permet d'utiliser des déchets de bois de granulométries variables et donc d'économiser sur le broyage de la matière première, mais aussi d'admettre des matériaux variés comme des bois de diverses origines, de l'écorce, de la paille, de la bagasse, ou différents déchets végétaux.

L'injection d'oxygène dans le réacteur permet de travailler en mode "autothermique", l'oxygène injecté apportant l'énergie nécessaire à la gazéification par combustion partielle du bois. Toutefois, le gaz produit dans ces conditions contient des proportions significatives de C0₂ et H₂0 produit par la combustion partielle.

Dans certains procédés dits en cendres agglo- mérantes, on travaille à haute température ce qui permet d'augmenter le rendement de gazéification. Cependant, l'agglomération et l'évacuation des cendres posent des problèmes difficiles à résoudre notamment dans le cas des réacteurs de grandes dimensions et c'est pourquoi, dans de nombreux cas, on préfère maintenir dans le lit fluidisé une température modérée, de l'ordre de 700 à 800°C qui permet de rester en-dessous de la température de fusion ou de ramollissement des cendres, celle-ci étant proche de 1000°C dans le cas du bois. Ce mode de fonctionnement à tempéra-. ture modérée est plus simple à mettre en oeuvre mais conduit cependant, dans le cas du bois notamment, à la production de quantités relativement importantes de méthane et d'hydrocarbure.

A titre d'exemple, à la sortie d'un réacteur de gazéification du bois à température modérée, comprise entre 700 et 800°C, le gaz obtenu peut avoir par exemple la composition suivante, exprimée en % volumique sur le gaz brut:

+Traces de goudrons+carbone imbrûlé

Le gaz ainsi produit présente donc l'inconvénient d'être tout à fait impropre, en l'état, à une synthèse chimique. En revanche, ce procédé de gazéification à température modérée présente l'avantage d'être bien maitrisé, aisément contrôlable, et apte à traiter une variété étendue de matières hydrocarbonées, sans conditionnement préalable souvent très couteux.

Il faut alors, dans une seconde étape, ajuster la composition du gaz pour le rendre propre à une synthèse chimique avec un bon rendement, c'est-à-dire en maximisant la production de CO et H₂.

On utilise à cet effect un second réacteur dans lequel on réalise une conversion où les principales réactions peuvent être les suivantes:

Ces réactions, dont la vitesse augmente avec la température, sont toutes endothermiques et nécessitent donc un apport de chaleur qui, jusqu'à présent, était obtenu par injection d'oxygène dans le second réacteur de conversion, de façon à réaliser une combustion partielle du gaz brut provenant du premier réacteur, pour libérer la chaleur nécessaire à la réalisation des réactions (1) à (5).

Ces réactions de combustion partielles sont du type: etc.

On peut ainsi obtenir à l'intérieur du réacteur de conversion une température de 1200 à 1500°C qui permet, en favorisant les réactions de conversion, de disposer d'un gaz ne contenant pratiquement plus de méthane, d'hydrocarbures supérieurs ou de carbone imbrûlé. En revanche, comme l'indiquent les réactions de combustion données ci- dessus, la combustion partielle du gaz produit des quantités significatives de C0₂ su détriment du CO. En pratique, 35% environ du carbone provenant de la matière première peut se retrouver sous forme de C0₂ ce qui représente une perte en carbone potentielle d'un tiers environ.

On peut aussi, dans un autre mode de conversion, faire passer les gaz sur un catalyseur dont la présence permet la réalisation des réactions de conversion à des températures plus modérées, de l'ordre de 950 à 1100°C, ce qui réduit la quantité d'oxygène à injecter dans le gaz et par conséquent la combustion partielle de ce dernier peut produire l'élévation de température nécessaire. On produit ainsi un gaz exempt de méthane et d'hydrocarbures supérieurs et contenant moins de C0₂ avec une consommation d'oxygène plus réduite. Cependant, ce procède catalytique nécessite la présence d'un dépoussiérage à haute température du gaz avant son entrée dans le réacteur de conversion pour protéger le cataly- seυr.·

L'invention a pour objet un nouveau procédé plus simple à mettre en oeuvre et permettant de réaliser d'une part la réaction de gazéification à température modérée et d'autre part la réaction de conversion à température plus élevée sans combustion partielle du CO et par conséquent sans perte de carbone. En outre, le procédé selon l'invention permet de régler plus facilement les proportions relatives des constituants du gaz produit.

Conformément à l'invention, une élévation à la température de conversion dans le second réacteur est obtenure par insufflation d'un courant de gaz préalablement porté à une température comprise entre 3000 et 5000°C par passage de ce dernier dans une torche à plasma placée au débouché d'un circuit d'insufflation du gaz dans le réacteur de conversion, le débit de gaz insufflé est réglé en fonction de la température et des proportions de monoxyde de carbone et d'hydrogène déjà existant dans le mélange issu du premier réacteur de gazéification.

Selon une autre caractéristique de l'invention, le gaz insufflé est de l'hydrogène.

Selon encore une autre caractéristique de l'invention, le gaz insufflé est de l'azote.

L'invention a également pour objet une installation dans laquelle le réacteur de conversion est équipé d'une part d'une torche à plasma placée au débouché d'une lance d'insufflation d'hydrogène porté par ladite torche à plasma à une température comprise entre 3000 et 5000°C et de moyens de réglage du débit-de l'hydrogène insufflé en tenant compte du débit et de la température des gaz issus du réacteur de gazéification de façon que la température moyenne du mélange gazeux dans le réacteur de conversion soit élevée à un niveau suffisant pour la conversion des espèces fatales.

Mais l'invention sera mieux comprise par la description détaillée d'un mode de réalisation donné à titre d'exemple en se référant aux dessins annexés.

La figure 1 est un schéma d'une installation perfectionnée selon l'invention.

La figure 2 est une vue de détail représentant schématiquement la lance d'insufflation de gaz dans le réacteur de conversion, munie d'une torche à plasma pour le chauffage du gaz.

Sur la figure 1, on a représenté schématiquement une installation de production de gaz de synthèse comportant deux réacteurs 1 et 2 respectivement de gazéification et de conversion.

Le réacteur 1 fonctionne, de façon classique, en lit fluidisé ou en lit circulant. Il est donc constitué d'une enceinte cylindrique verticale munie à sa base de moyens de fluidisation de la matière première hydrocarbonée introduite en 11, par circulation ascendante d'un gaz introduit en 12. Le gaz de fluidisation est de préférence un gaz utile à la réaction, par exemple de la vapeur d'eau. Un gaz comburant, de l'air ou de l'oxygène, est injecté en 13 pour réaliser la combustion partielle de la matière hydrocarbonée dans le lit fluidisé. Comme on l'a indiqué, les débits respectifs de matière première hydrocarbonée et d'oxygène sont réglés de telle sorte que la réaction de gazéification se produise à température modérée, les gaz produits sortant en 14, à la partie supérieure de réacteur 1, à une température de 700 à 800°C.

De tels réacteurs en lit fluidisé sont bien connus et ne nécessitent pas une description détaillée.

Il en est de même du réracteur de conversion 2 qui est constitué d'une enceinte verticale garnie de réfractaires et à l'extrémité de laquelle sont introduits en 21, les gaz issus du réacteur de gazéification 1.

Comme on l'a indiqué, le réacteur de conversion est muni d'une lance 3 d'insufflation d'un gaz porté à très haute température. A cet effet, la lance 3 est reliée à un circuit 31 d'injection de gaz sous pression et est munie de moyen 4 de chauffage du gaz à très haute température avant son entrée dans le réacteur 2.

Comme on l'a représenté schématiquement sur la figure 2, le moyen 4 de chauffage du gaz est constitué avantageusement par une torche à plasma. Un tel dispositif, qui peut se trouver dans le commerce, n'a pas besoin d'être décrit en détail. Il suffit d'indiquer qu'il peut comporter des électrodes 41, 42 décalées dans le sens de circulation du gaz en entre lesquelles se forme un arc électrique soufflé par le gaz et qui permet, au débouché de la lance 3 dans le réacteur 2, de réaliser une zone 43 à très haute température, de l'ordre de 3000 à 5000°C.

L'entrée 21 des gaz issus du réacteur de gazéification 1 se fait sensiblement au même niveau que l'entrée des gaz à haute température de façon que la zone à température très élevée soit limitée autour de l'orifice d'injection 32 qui peut être réalisée en une matière susceptible de résister à de telles températures. On peut d'ailleurs utiliser des moyens connus pour réaliser un mélange des deux courants gazeux dès leur entrée dans le réacteur, par exemple en injectant le gaz à haute température dans l'axe d'un tourbillon formé par les gaz introduits par l'entrée 21. Les débits des deux courants gazeux sont réglés en proportions convenables de façon que la température à l'intérieur du réacteur 2 soit homogène et maintenue à un niveau moyen compris entre 1200 et 1500°C qui favorise les réactions de conversion (1) à (5) indiquées plus haut.

On obtient ainsi de façon très simple un gaz exempt de méthane, d'hydrocarbures supérieurs, et dont la teneur en dioxyde de carbone est inférieure à celle obtenue par exemple par un procédé catalytique de réformage à l'oxygène. De la sorte, seulement 10 à 20% du carbone provenant du matériau de départ se retrouve sous forme de CO₂, le reste, soit 80 à 90% étant sous la forme CO. Un autre avantage réside dans le fait que la consommation d'oxygène est moins élevée que dans les procédés connus.

Bien entendu, le chauffage à haute température du gaz injecté entraine un surcroît de consommation d'énergie, en particulier d'énergie électrique pour l'alimentation de la torche à plasma 4.

Cependant, compte tenu des avantages apportés, l'association d'une torche à plasma au réacteur de conversion sera intéressante dans de nombreux cas, en particulier chaque fois que l'on dispose d'une source importante et bon marché d'énergie, par exemple d'origine hydroélectrique. En effet, le procédé permet d'économiser la biomasse pour la production du gaz de synthèse et cette économie peut être importante même dans les pays où l'on dispose de grande quantité de biomasse car on ne peut concevoir la réalisation d'installation de gazéification importante qu'en les associant à des cultures énergétiques rapidement renouvelables réalisées à cet effet. Pour être exploitées dans de bonnes conditions, celles-ci ne devraient pas être exploitées de l'installation de gazéification et c'est pourquoi, même dans un pays très favorisé du point de vue du renouvellement de la biomasse, il est utile de tirer le maximum d'énergie potentielle, dont de CO et de H2 de cette substance. La consommation, même importante, d'énergie électrique, peut donc être avantageuse, et c'est en particulier le cas lorsque des installations imporantes de production d'énergie hydroélectrique ou électronucléaire sont placées dans des régions relativement isolées qui peuvent également convenir à des cultures énergétiques.

Le gaz injecté à haute température, après passage dans la torche à plasma, peut, être, simplement, du gaz du synthèse recyclé en proportions convenables. Dans ce cas, le gaz sortant en 22 du réacteur de conversion 2 ne contient pratiquement que CO+H₂+C0₂+H₂0 mais le rapport H₂/ CO doit être ajusté à la valeur adéquate avant la synthèse chimique réalisée dans une installation 5 prévue à cet effet. Pour la synthèse du méthanol, par exemple, ce rapport doit être voisin de 2 alors qu'il est généralement voisin de 1 à la sortie du réacteur de conversion 2. Pour cela, on peut convertir ultérieurement ce gaz par la réaction connue de conversion du CO:

Pour générer de l'hydrogène la réaction consomme donc une partie du CO et gènère en outre du C0₂ supplémentaire.

Pour éviter cet inconvénient, dans un mode de réalisation particulièrement avantageux, le gaz insuflé est de l'hydrogène. Compte tenu du débit et de la température des gaz issus de la gazéification, et de la température que permet d'obtenir la torche à plasma 4, on peut on effet injecter par la lance 3 un débit contrôlé d'hydrogène, de façon à maitriser le rapport H₂/CO dans le gaz produit. On fait alors l'économie de l'étape de conversion du CO et il suffit d'éliminer le vapeur d'eau dans un simple dispositif de condensation 51.

Comme on peut difficilement disposer, en particulier dans un endroit isolé, d'une réserve d'hydrogène, il est particulièrement intéressant d'associer l'installation à un dispositif 6 d'électrolyse de l'eau. De la sorte, en effet, d'installation peut fonctionner uniquement avec une source de matière hydrocarbonée et une source d'énergie électrique car l'électrolyse de l'eau permet de générer en même temps, en quantité suffisante, l'oxygène injecté en 13 dans le réacteur 1 pour y apporter la quantité de chaleur nécessaire à la réaction de gazéification. On pourra même produire une certaine quantité d'oxygène en excès, récupéré en 15. L'utilisation d'un dispositif d'électrolyse permettra donc d'éviter la production d'oxygène par distillation de l'air.

En outre, un autre avantage de l'utilisation de l'électrolyse réside dans le fait qu'il existe des dispositifs d'électrolyse fournissant de l'hydrogène sous une pression qui peut aller jusqu'à 70 bars. L'hydrogène peut donc être conduit directement, par le circuit 31 dans la torche à plasma 4 sans compression préalable.

D'autre part, la gazéification et la conversion dans les réacteurs 1 et 2 pourront être réalisées sous pression et par conséquent de façon plus économique grâce à la réduction qui en résulte des dimensions des équipements et à l'économie faite sur la compression des gaz avant la synthèse, celle-ci devant, dans tous les cas, être réalisée sous pression.

Bien entendu, l'invention ne se limite pas aux modes de réalisation qui viennent d'être décrits à titre d'exemple, d'autres variantes pouvant être imaginées en restant dans le cadre de la protection revendiquée.

C'est ainsi que le gaz à haute température injecté dans le réacteur de conversion pourrait être, d'une façon générale, tout gaz utile à la synthèse, par exemple de l'azote dans le cas de la production d'ammoniac.

## Revendications

1. Procédé de production de gaz de synthèse dans lequel on réalisé tout d'abord, dans un premier réacteur (1) une gazéification d'une substance hydrocarbonée d'origine végétale telle qu'un produit de biomasse à une température modérée inférieure à la température de fusion des cendres, avec production, en plus du monoxyde de carbone et de d'hydrogène utiles, d'espèces dites "fatales" telles que du carbone non converti, des hydrocarbures et des goudrons puis, dans un second réacteur (2), on réalise une conversion à haute température des espèces fatales en hydrogène et monoxyde de carbone, caractérisé en ce qu'une élévation à la température de conversion dans le second réacteur (2) est obtenue par insufflation d'un courant de gaz préalablement porté à une température comprise entre 3000 et 5000°C par passage de ce dernier dans une torche à plasma (4) placée au débouché d'un circuit (3) d'insufflation du gaz dans le réacteur de conversion (2), le débit de gaz insufflé est réglé en fonction de la température et des proportions de monoxyde de carbone et d'hydrogène déjà existant dans le mélange issu du premier réacteur (1) de gazéification.

2. Procédé de production de gaz de synthèse selon la revendication 1, caractérisé en ce que le gaz insufflé est de l'hydrogène.

3. Procédé de production de gaz de synthèse selon la revendication 1, caractérisé en ce que le gaz insufflé est de l'azote.

4. Procédé de production de gaz de synthèse selon la revendication 1, caractérisé en ce que le température de gazéification dans le premier réacteur (1) est comprise entre 700°C et 800°C.

5. Installation de production de gaz de synthèse comprenant un premier réacteur (1) de gazéification d'une substance hydrocarbonée d'origine végétale telle qu'un produit de biomasse et un second réacteur (2) de conversion des espèces dites "fatales" contenues dans le mélange gazeux issu du premier réacteur (1), caractérisée en ce que le réacteur de conversion (2) est équipé d'une part d'une torche à plasma (4) placée au débouché d'une lance (3) d'insufflation d'hydrogène porté par ladite torche à plasma à une température comprise entre 3000 et 5000°C et de moyens de réglage du débit de l'hydrogène insufflé en tenant compte du débit et de la température des gaz issus du réacteur de gazéification (1) de façon que la température moyenne du mélange gazeux dans le réacteur de conversion (2) soit élevée à un niveaux suffisant pour la conversion des espèces fatales.

## Patentansprüche

1. Verfahren zur Produktion von Synthesegas, bei dem zunächst in einem ersten Reaktor (1) eine Vergasung einer teerhaltigen Substanz pflanzlichen Ursprungs, wie beispielsweise ein Biomasseprodukt, durchgeführt wird, bei einer mäßigen Temperatur, die unterhalb der Fusionstemperatur von Aschen liegt, mit der Produktion über verwendbarem Kohlenmonoxyd und Wasserstoff hinaus von sogenannten "fatalen" Stoffen, wie beispielsweise nicht konvertiertem Kohlenstoff, Kohlenwasserstoffen und Teeren, und anschließend, in einem zweiten Reaktor (2) eine Konversion bzw. Umwandlung bei hoher Temperatur der fatalen Stoffe in Wasserstoff und Kohlenmonoxyd durchgeführt wird, dadurch gekennzeichnet, daß eine Erhöhung auf die Konversionstemperatur in dem zweiten Reaktor (2) durch Einblasen eines Gasstromes erreicht wird, der vorher auf eine Temperatur zwischen 3000 und 5000°C durch Hindurchströmen des letzteren in einem Plasmabrenner (4) gebracht wird, der an der Mündung einer Einblasschleife (3) des Gases in den Konversionsreaktor (2) angeordnet ist, wobei die Rate des eingeblasenen Gases in Abhängigkeit der Temperatur und der schon in der Mischung existierenden Verhältnisse von Kohlenmonoxyd und Wasserstoff geregelt wird, die aus dem ersten Vergasungsreaktor (1) ausgestoßen wird.

2. Verfahren zur Produktion von Synthesegas nach Anspruch 1, dadurch gekennzeichnet, daß das eingeblasene Gas Wasserstoff ist.

3. Verfahren zur Produktion von Synthesegas nach Anspruch 1, dadurch gekennzeichnet, daß das eingeblasene Gas Lachgas ist.

4. Verfahren zur Produktion von Synthesegas nach Anspruch 1, dadurch gekennzeichnet, daß die Vergasungstemperatur im ersten Reaktor (1) zwischen 700°C und 800°C liegt.

5. Produktionsanlage von Synthesegas mit einem ersten Reaktor (1) der Vergasung einer teerhaltigen Substanz pflanzlichen Ursprungs, wie einem Biomasseprodukt, und mit einem zweiten Reaktor (2) zur Konversion der sog. "fatalen" Stoffe, die in der Gasmischung enthalten sind, die von dem ersten Reaktor (1) ausgestoßen wird, dadurch gekennzeichnet, daß der Konversionsreaktor (2) einerseits mit einem Plasmabrenner (4), der an der Mündung einer Einblaslanze (3) von Wasserstoff angeordnet ist, welcher durch den Plasmabrenner auf eine Temperatur zwischen 3000 und 5000°C gebracht wird und mit Einrichtungen zur Regelung der eingeblasenen Wasserstoffmenge versehen ist, unter Berücksichtigung der Rate und der Temperatur der von dem Vergasungsreaktor (1) ausgestoßenen Gase, derart, daß die mittlere Temperatur der Gasmischung in dem Konversionsreaktor (2) auf ein Niveau gebracht wird, das für die Konversion der fatalen Stoffe ausreicht.

## Claims

1. A process for the production of synthesis gas, wherein a hydrocarbon substance of vegetable origin, such as a biomass product, is first gasified in a first reactor (1) at a moderate temperature lower than the melting temperature of the ash, with the production, in addition to usable carbon monoxide and hydrogen, of "inevitable" species such as unconverted carbon, hydrocarbons and tars, whereafter the inevitable species are converted at high temperature in a second reactor (2) into hydrogen and carbon monoxide, characterized in that an increase to the conversion temperature in the second reactor (2) is obtained by blowing in a gas flow previously heated to a temperature of between 3000 and 5000°C by passing such gas through a plasma torch (4) disposed at the outlet of a circuit (3) via which gas is blown into the conversion reactor (2), the flow rate of the blown-in gas being controlled in dependence on the temperature and proportions of carbon monoxide and hydrogen already existing in the mixture leaving the first gasification reactor (1).

2. A process for the production of synthesis gas according to claim 1, characterized in that the gas blow in is hydrogen.

3. A process for the production of synthesis gas according to claim 1, characterized in that the gas blown in is nitrogen.

4. A process for the production of synthesis gas according to claim 1, characterized in that the gasification temperature in the first reactor (1) is between 700 and 800°C.

5. An installation for the production of synthesis gas, comprising a first reactor (1) for the gasification of a hydrocarbon substance of vegetable origin such as a biomass product, and a second reactor (2) for converting the inevitable species contained in the gas mixture leaving the first reactor (1), characterized in that the conversion reactor (2) has a plasma torch (4) disposed at the outlet of a nozzle (3) for blowing in hydrogen heated by the plasma torch to a temperature of between 3000 and 5000°C. and means for controlling the flow rate of the blown-in hydrogen in relation to the flow rate and temperature of the gases leaving the gasification reactor (1), so as to raise the mean temperature of the gas mixture in the conversion reactor (2) t6 a level adequate for the conversion of the invevitable species.
